# FASCICULE DE BREVET EUROPEEN

(11) **EP 1 058 510 B1**
(45) Date de publication et mention de la délivrance du brevet: **05.06.2002**
(21) Numéro de dépôt: 99906306.8
(22) Date de dépôt: 26.02.1999
(51) Int. Cl.: A42B 3/22

(54) **DISPOSITIF POUR L'ACTIONNEMENT DE LA VISIERE D'UN CASQUE**
VERFAHREN ZUM BETÄTIGEN EINES HELMVISIERS
DEVICE FOR ACTUATING A HELMET VISOR

(30) Priorité: 27.02.1998 FR 9802410
(43) Date de publication de la demande: 13.12.2000
(73) Titulaire: Arion, Jean-Claude, 06250 Mougins (FR)
(72) Inventeur: Arion, Jean-Claude, 06250 Mougins (FR)
(74) Mandataire: Busnel, Jean-Benoît
(86) Numéro de dépôt international: FR9900436
(87) Numéro de publication internationale: WO9943226

(56) Documents cités:
- EP-A- 0 487 027
- EP-A- 0 734 704
- CH-A- 660 956
- FR-A- 2 153 395
- FR-A- 2 438 229
- FR-A- 2 471 153
- GB-A- 2 014 432
- US-A- 3 540 058
- US-A- 5 297 297

## Description

La présente invention concerne un dispositif permettant l'actionnement de la visière d'un casque intégral par l'intermédiaire d'une partie mobile du visage ou de la langue.

Le casque intégral possède généralement un élément de protection de la partie basse du visage délimitant une ouverture susceptible d'être obturée par une visière déplaçable de façon manuelle.

Cette disposition oblige le motard à lâcher d'une main le guidon de la moto et à reconnaître de façon aveugle un repère ou le rebord de cette visière pour la soulever ou l'abaisser.

Des solutions connues consistent en des systèmes motorisés sur crémaillères ou autres, alimentés par une source et permettant de déplacer la visière. Ces systèmes sont actionnés par des commandes comportant soit un contact électrique sur le casque lui-même, ce qui impose de la même façon de porter la main sur le casque, soit un contact à distance avec un fil, soit enfin un contact au guidon avec une télécommande.

Cette dernière solution, mieux adaptée, nécessite toutefois un système extérieur au casque alimenté par une autre source électrique.

Il existe aussi des commandes du type de celle décrite dans le US 5 297 297 qui sont activées par le souffle du porteur du casque et qui comprennent un interrupteur électrique dont le premier pôle est formé d'un contacteur fixe et le second pôle est constitué d'une plaque conductrice portée par l'extrémité libre d'un ressort hélicoïdal.

La plaque est montée derrière un réseau d'orifices et perpendiculairement au flux d'air soufflé par le porteur et susceptible de passer par ces orifices.

La pression résultant du souffle du porteur du casque est utilisée pour déplacer la plaque qui vient alors toucher le contacteur en fermant le circuit électrique.

Cependant, avec ce dispositif, il n'est pas facile d'assurer le contact électrique entre la plaque et le contacteur pendant une durée correspondant à la course montante ou descendante de la visière puisque cela nécessite d'effectuer un soufflage pendant une période assez longue.

En outre, le soufflage doit être précis pour se concentrer sur la plaque et suffisamment puissant pour vaincre la résistance du ressort, ce qui nécessite aussi un effort physique important de la part du porteur du casque. Dans ces conditions, la fiabilité de cette commande est très mauvaise.

Le dispositif selon l'invention permet de résoudre ces problèmes techniques de manière satisfaisante.

Ce but est atteint au moyen d'un dispositif pour l'actionnement d'une visière de casque intégral, caractérisé en ce qu'il comprend, d'une part, un système de motorisation alimenté par une source électrique et permettant de déplacer ladite visière entre une position d'ouverture et une position de fermeture, et d'autre part, un circuit électronique de commande intérieur au casque et associé audit système de motorisation et qui est susceptible d'être activé par raccordement électrique d'une partie du visage ou de la langue avec au moins une électrode reliée audit circuit.

Selon un premier mode de réalisation, le dispositif comprend au moins deux électrodes à haute impédance et faible courant, susceptibles d'être mises en court-circuit par contact direct avec la langue.

De préférence, le dispositif comprend une électrode droite, une électrode gauche et une électrode centrale reliée à la masse du circuit.

Selon un autre mode de réalisation, le dispositif comprend au moins une électrode libre reliée, d'une part, à un condensateur du circuit de commande et destinée à être raccordée, d'autre part, à une partie mobile du visage ou à la langue par contact électrique direct ou influence électrostatique en produisant un effet capacitif.

De préférence, le dispositif comprend deux électrodes libres correspondant respectivement à la montée et à la descente de la visière.

Selon une caractéristique avantageuse, ledit circuit de commande est raccordé au système de motorisation via des inverseurs CMOS amplificateurs en série et des transistors montés en pont.

Selon une caractéristique avantageuse, la source électrique est intégrée dans le matériau de garnissage du casque.

Selon une autre caractéristique, ladite électrode est disposée dans l'élément de protection en vis-à-vis de la bouche.

Ainsi, la commande se fait par une partie mobile du visage ou la langue. Pour exemple non limitatif, la commande est donc activée par deux électrodes à haute impédance et à faible courant droite et gauche mises en court-circuit pour l'ouverture et la fermeture de la visière ou deux électrodes droite et gauche à effet capacitif pour l'ouverture ou la fermeture de la visière.

Pour exemple non limitatif, le circuit électronique peut être monté sur l'entrée d'inverseurs CMOS en amplificateur série saturant ou l'un ou l'autre de deux transistors montés en pont.

L'ensemble des piles ou batteries formant la source électrique est enfoui dans la mousse du casque.

L'invention sera mieux comprise à la lecture de la description suivante en référence aux dessins annexés sur lesquels :
- la figure 1 représente une vue en coupe horizontale au niveau de l'élément de protection du menton d'un casque intégral équipé d'un premier mode de réalisation du dispositif de l'invention ;
- la figure 2 représente une vue en coupe horizontale au niveau de l'élément du menton d'un casque intégral quipé d'un second mode de réalisation du dispositif de l'invention ;
- la figure 3 représente un circuit électronique de commande susceptible d'être utilisé pour le premier mode de réalisation du dispositif de l'invention ;
- les figures 4A et 4B représentent deux variantes, d'une partie d'un circuit électronique de commande susceptible d'être utilisé pour le second mode de réalisation du dispositif de l'invention.

Le casque représenté sur les figures 1 et 2 est un casque intégral pourvu sur l'avant d'un élément 1 de protection de la partie basse du visage et notamment du menton.

L'élément de protection 1 est constitué d'un profilé curviligne disposé généralement à faible distance de la bouche et délimitant vers le bas une ouverture ou fenêtre susceptible d'être obturée par une visière (non représentée).

Le dispositif de l'invention est destiné à l'actionnement de cette visière.

A cet effet, il comprend un système de motorisation M alimenté par une source électrique (batterie, piles...) B (voir figure 3) permettant de déplacer la visière entre une position haute d'ouverture et une position basse de fermeture de la fenêtre.

Le système de motorisation M et la source électrique B sont intégrés dans le matériau de garnissage (mousse...) de la coque rigide formant la structure du casque et ne sont donc pas apparents, ce qui préserve l'aspect esthétique d'ensemble.

Le système de motorisation M est couplé à un circuit électronique de commande C monté lui aussi à l'intérieur de l'enveloppe du casque.

Le circuit de commande C est activé par raccordement électrique d'une partie mobile du visage (menton, lèvres...) ou de la langue avec au moins une électrode 2, reliée audit circuit et disposée dans l'élément de protection 1 situé en vis-à-vis de la bouche.

Dans le mode de réalisation de la figure 1, le dispositif de l'invention comprend trois électrodes 2a, 2b,2c à haute impédance et faible courant. Les électrodes extrêmes 2a, 2c sont ainsi susceptibles d'être mises en court circuit par contact direct, par exemple avec la langue L du porteur du casque tandis que l'électrode centrale 2b est reliée à la masse du circuit.

Ces trois électrodes sont reliées électriquement à un circuit électronique C du type de celui qui est représenté sur la figure 3, où le raccordement au système de motorisation M est réalisé via des inverseurs CMOS amplificateurs A en série et des transistors T montés en pont.

La fermeture du circuit C entraîne l'alimentation du système de motorisation M et le déplacement de la visière en faisant passer par les tissus de la langue un courant électrique continu très faible.

Dans le mode de réalisation de la figure 2, le dispositif comprend au moins une, et ici deux, électrodes libres 2a,2b reliées chacune, d'une part, à un condensateur K du circuit de commande C et destinées à être raccordées, d'autre part, à une partie mobile du visage ou à la langue L par contact électrique direct ou influence électrostatique en produisant un effet capacitif. Les deux électrodes 2a,2b correspondent respectivement à la montée et à la descente de la visière du casque.

Dans ce cas, l'électrode est dite "en l'air" et le condensateur K ne débite aucun courant en l'absence d'un quelconque couplage électrique de l'électrode avec un autre élément conducteur.

Toute masse conductrice isolée telle celle du corps humain peut être considérée comme un réservoir d'électrons susceptible d'assurer, par contact avec une électrode qui est en l'air et même par simple "influence" électrostatique, une fuite de courant à travers le condensateur auquel cette masse est connectée.

Si le condensateur est alimenté en courant alternatif (environ 100 kilo hertz pour les applications courantes), on peut transformer par redressement ce courant, en courant continu et faire fonctionner ainsi le dispositif d'actionnement de l'invention.

Les figures 4A et 4B représentent deux variantes de montages électroniques destinés à être utilisés dans un circuit de commande en mode capacitif.

Ces montages utilisent un passage de courant au travers d'un condensateur K et génèrent un signal continu S traduisant la fuite de courant. Ce signal S est ensuite traité par un montage électronique complémentaire, équivalent à celui de la figure 3.

Le montage de la figure 4B utilise le principe du désaccord critique d'un circuit oscillant.

Le déclenchement du système de motorisation M intervient par amortissement d'une oscillation due à un changement de fréquence du courant alternatif.

Ce changement de fréquence est généré par raccordement au circuit oscillant d'une capacité électrique supplémentaire formée ici par le corps humain.

## Revendications

1. Dispositif pour l'actionnement d'une visière de casque intégral possédant un élément de protection (1) de la partie basse du visage constitué d'un profile curviligne disposé généralement à faible distance de la bouche et délimitant vers le bas une ouverture succeptible d'être obturée par la dite visière et comprenant, d'une part, un système de motorisation (M) alimenté par une source électrique (B) et permettant de déplacer ladite visière entre une position d'ouverture et une position de fermeture, **caractérisé en ce qu'**il comprend, d'autre part, un circuit électronique de commande (C) intérieur au casque et associé audit système de motorisation et qui est susceptible d'être activé par raccordement électrique d'une partie du visage ou de la langue (L) avec au moins une électrode (2) reliée audit circuit (C).

2. Dispositif selon la revendication 1, **caractérisé en ce qu'**il comprend au moins deux électrodes (2) à haute impédance et faible courant, susceptibles d'être mises en court-circuit par contact direct avec la langue (L).

3. Dispositif selon la revendication 2, **caractérisé en ce qu'**il comprend une électrode droite (2a), une électrode gauche (2c) et une électrode centrale (2b) reliée à la masse du circuit (C).

4. Dispositif selon la revendication 1, **caractérisé en ce qu'**il comprend au moins une électrode libre (2) reliée, d'une part, à un condensateur (K) du circuit de commande (C) et destinée à être raccordée, d'autre part, à une partie mobile du visage ou à la langue (L) par contact électrique direct ou influence électrostatique en produisant un effet capacitif.

5. Dispositif selon la revendication 4, **caractérisé en ce qu'**il comprend deux électrodes libres (2a,2b) correspondant respectivement à la montée et à la descente de la visière.

6. Dispositif selon l'une des revendications précédentes, **caractérisé en ce que** ledit circuit de commande (C) est raccordé au système de motorisation (M) via des inverseurs CMOS amplificateurs (A) en série et des transistors (T) montés en pont.

7. Dispositif selon l'une des revendications précédentes, **caractérisé en ce que** la source électrique (B) est intégrée dans le matériau de garnissage du casque.

8. Dispositif selon l'une des revendications précédentes, **caractérisé en ce que** ladite électrode (2) est disposée dans l'élément de protection (1) en vis-à-vis de la bouche.

## Patentansprüche

1. Vorrichtung zum Betätigen eines integrierten Helmvisiers, die ein Schutzelement (1) für den unteren Teil des Gesichts aufweist, das aus einem im Allgemeinen in einem geringen Abstand zum Mund angeordneten gekrümmten Profil gebildet ist, und die nach unten eine zum Schließen durch das Visier geeignete Öffnung abgrenzt, und einerseits ein Motorisierungssystem (M) enthält, das von einer elektrischen Quelle (B) gespeist wird und die Verstellung des Visiers zwischen einer geöffneten und einer geschlossenen Position erlaubt, **dadurch gekennzeichnet, dass** sie andererseits innen im Helm einen elektronischen Steuerstromkreis (C) umfasst, der mit dem Motorisierungssystem gekoppelt und dazu geeignet ist, durch einen elektrischen Anschluss von einem Teil des Gesichts oder von der Zunge (L) mit zumindest einer mit dem Stromkreis (C) verbundenen Elektrode (2) aktiviert zu werden.

2. Vorrichtung nach Anspruch 1, **dadurch gekennzeichnet, dass** sie zumindest zwei Elektroden (2) von großer Impedanz und geringem Strom umfasst, die durch direkten Kontakt mit der Zunge (L) in einen Kurzschluss versetzt werden können.

3. Vorrichtung nach Anspruch 2, **dadurch gekennzeichnet, dass** sie eine rechte Elektrode (2a), eine linke Elektrode (2c) und eine mittlere Elektrode (2b) umfasst, die mit der Gesamtheit des Stromkreises (C) verbunden sind.

4. Vorrichtung nach Anspruch 1, **dadurch gekennzeichnet, dass** sie zumindest eine freie Elektrode (2) umfasst, die einerseits mit einem Kondensator (K) des Steuerstromkreises (C) verbunden ist und andererseits durch direkten elektrischen Kontakt oder elektrostatische Einwirkung zum Anschließen an einen beweglichen Teil des Gesichts oder an die Zunge (L) bestimmt ist, wobei eine kapazitive Wirkung erzeugt wird.

5. Vorrichtung nach Anspruch 4, **dadurch gekennzeichnet, dass** sie zwei freie Elektroden (2a,2b) umfasst, die mit dem Aufziehen bzw. Hinunterziehen des Visiers korrespondieren.

6. Vorrichtung nach einem der vorhergehenden Ansprüche, **dadurch gekennzeichnet, dass** der Steuerstromkreis (C) über Wechsler CMOS, in Serie geschaltete Verstärker (A) und in einer Brücke angebrachte Transistoren (T) mit dem Motorisierungssystem (M) verbunden ist.

7. Vorrichtung nach einem der vorhergehenden Ansprüche, **dadurch gekennzeichnet, dass** die elektrische Quelle (B) im Material der Helmauskleidung integriert ist.

8. Vorrichtung nach einem der vorhergehenden Ansprüche, **dadurch gekennzeichnet, dass** die Elektrode (2) im Schutzelement (1) gegenüber dem Mund angeordnet ist.

## Claims

1. Device for actuating an integral helmet visor presenting an element (1) for protecting the lower part of the face with said element being constituted by a curvilinear section generally disposed at a short distance from the mouth and downwardly defining an opening capable of being obturated by said visor, and comprising, on the one hand, a motoring system (M) powered by an electric source (B) for moving said visor between an opening position and a closing position, said device being **characterised in that** it comprises, on the other hand, an electronic control circuit (C) internal to the helmet and associated with said motoring system and capable of being activated by electrical connection of part of the face or of the tongue (L) with at least one electrode (2) connected to said circuit (C).

2. Device according to Claim 1, **characterised in that** it comprises at least two high-impedance and low-current electrodes (2), capable of being short-circuited by direct contact with the tongue (L).

3. Device according to Claim 2, **characterised in that** it comprises a right-hand electrode (2a), a left-hand electrode (2c) and a central electrode (2b) connected to the earth of the circuit (C).

4. Device according to Claim 1, **characterised in that** it comprises at least one free electrode (2) connected, on the one hand, to a capacitor (K) of the control circuit (C) and intended to be connected, on the other hand, to a mobile part of the face or to the tongue (L) by direct electrical contact or electrostatic influence by producing a capacitive effect.

5. Device according to Claim 4, **characterised in that** it comprises two free electrodes (2a, 2b) corresponding respectively to the rise and descent of the visor.

6. Device according to one of the preceding Claims, **characterised in that** said control circuit (C) is connected to the motoring system (M) via inverters CMOS amplifiers (A) in series and transistors (T) mounted in bridge form.

7. Device according to one of the preceding Claims, **characterised in that** the electric source (B) is integrated in the material lining the helmet.

8. Device according to one of the preceding Claims, **characterised in that** said electrode (2) is disposed in the protecting element (1) opposite the mouth.
